# FASCICULE DE BREVET EUROPEEN

(11) **EP 0 690 939 B1**
(45) Date de publication et mention de la délivrance du brevet: **08.12.1999**
(21) Numéro de dépôt: 94926263.8
(22) Date de dépôt: 01.09.1994
(51) Int. Cl.: D21H 21/42, D21H 27/34

(54) **PAPIER DE SECURITE COMPORTANT UNE ZONE TRANSPARENTE D'OPACITE SENSIBLEMENT NULLE**
SICHERHEITSPAPIER MIT EINER TRANSPARENTEN ZONE DEREN OPAZITÄT FAST NULL IST
SECURITY PAPER HAVING A TRANSPARENT ZONE OF SUBSTANTIALLY ZERO OPACITY

(30) Priorité: 28.09.1993 FR 9311486
(43) Date de publication de la demande: 10.01.1996
(73) Titulaire: ARJO WIGGINS S.A., 92130 Issy-les-Moulineaux (FR)
(72) Inventeur: DOUBLET, Pierre, F-77160 Saint-Brice (FR); MENEZ, Jean-Paul, F-91370 Verrières-le-Buisson (FR)
(74) Mandataire: Daudens, Michèle
(86) Numéro de dépôt international: FR9401030
(87) Numéro de publication internationale: WO9509274

(56) Documents cités:
- EP-A- 0 059 056
- EP-A- 0 229 645
- GB-A- 1 604 463

## Description

L'invention concerne une feuille de papier comportant au moins une zone transparente d'opacité sensiblement nulle ayant une superficie d'au moins 0,2 cm².

Dans la présente description, "papier" signifie toute feuille obtenue par voie humide à l'aide d'une suspension de fibres de cellulose naturelle et/ou de fibres synthétiques pouvant contenir diverses charges et divers additifs utilisés couramment en papeterie.

On connaît déjà dans la technique antérieure des papiers qui sont transparentisés. Ces papiers sont par exemple rendus transparents par des compositions chimiques (voir notamment le brevet français n° 82 05124, déposé le 15 mars 1982 par ARJOMARI-PRIOUX). Ces papiers sont rendus transparents sur toute leur surface et sont destinés à des applications pour le dessin industriel, la reproduction de plans, etc.

On connaît aussi des procédés chimiques de transparentisation partielle, c'est-à-dire à des endroits déterminés. Ces procédés utilisent des compositions à base de graisse ou d'huile minérale ou végétale qui sont déposées par impression. Cependant, il est difficile d'imprimer sur ces zones transparentisées à l'aide de techniques usuelles actuelles d'impression (offset, taille-douce, héliographie, etc.).

Par ailleurs, il est connu de réaliser des différences d'épaisseur et de densité dans le papier, notamment par la technique des filigranes utilisée pour sécuriser les papiers pour billets de banque, les documents d'identité ou documents officiels et de valeur. Ces filigranes sont obtenus lors de la fabrication de la feuille de papier par des formes rondes comportant des empreintes en creux et/ou en relief ou à l'aide de rouleaux filigraneurs comportant des dessins en creux et/ou en relief associés à une table plate (machine Fourdrinier). On obtient alors une image qui, lorsqu'on regarde la feuille de papier en transmission, apparaît soit claire, si le rouleau filigraneur comporte un dessin en relief, soit sombre, si le rouleau filigraneur comporte un dessin en creux. Les zones claires sont dues au fait que l'épaisseur de la feuille et la densité des fibres sont plus faibles que l'épaisseur de la feuille et la densité des fibres dans les zones où il n'y a pas eu empreinte par le rouleau filigraneur. Au contraire, les zones foncées sont dues au fait que l'épaisseur de la feuille et la densité des fibres sont plus importantes.

De tels filigranes comportent des parties claires qui ont en général des superficies de quelques mm² et la variation d'opacité entre la partie claire du filigrane et le papier non filigrané est faible. Si l'on souhaite effectuer une impression sur les zones claires de ces filigranes, il est très difficile de faire correspondre les zones claires et l'impression et même avec un repérage très précis des filigranes, on parvient difficilement à obtenir une bonne correspondance.

On a décrit dans EP-A-388 090, déposée le 9 mars 1990 par DE LA RUE COMPANY PLC. un papier de sécurité comportant des zones d'opacité réduite, à des endroits déterminés et bien localisés, les zones permettant de voir par transmission, à l'oeil nu, des impressions portées sur la face opposée à la face selon laquelle on regarde le papier. Les zones peuvent par exemple être réalisées sous forme de filigrane en utilisant des procédés par forme ronde ou par rouleaux filigraneurs.

On a décrit dans la demande de brevet européen déposée par la demanderesse n° EP-A-549 384 et publiée le 30 juin 1993, un procédé de fabrication d'une feuille de papier comportant au moins une zone ayant une épaisseur réduite par rapport à l'épaisseur du reste de la feuille, et ayant une superficie d'au moins 0,4 cm², en disposant sur une toile embossée ou non, éventuellement disposée sur une forme ronde, une dispersion aqueuse contenant au moins des fibres cellulosiques, en égouttant l'eau pour former la feuille, en présence ou non d'un rouleau filigraneur, en séchant. On utilise des pièces flexibles que l'on associe à la toile filigraneuse, au rouleau filigraneur ou à la forme ronde, de façon que l'égouttage de l'eau lors de la formation de la feuille dans les zones des pièces flexibles soit diminué par rapport à l'égouttage de l'eau dans les zones ne comportant pas de pièce flexible.

La feuille de papier obtenue selon ce procédé est telle que la zone ayant une épaisseur réduite a une épaisseur inférieure jusqu'à 40 % de l'épaisseur du reste de la feuille. La feuille peut aussi être telle que ladite zone a une opacité moyenne inférieure jusqu'à 40 % de l'opacité du reste de la feuille.

On a décrit dans la demande de brevet français déposée par la demanderesse, le 2 mars 1993, n° 93 02373, un autre procédé de fabrication d'une feuille de papier comportant au moins une région ayant une épaisseur réduite par rapport à l'épaisseur du reste de la feuille, caractérisé en ce que :
- on forme une première couche de papier sur une toile d'une première partie humide d'une machine à papier,
- on forme une seconde couche de papier sur une toile d'une seconde partie humide d'une machine à papier,
- l'une des deux couches de papier présentant au moins des régions locales d'épaisseur plus faible, de façon que l'épaisseur des deux couches de papier dans lesdites régions soit de jusqu'à 80 % par rapport à l'épaisseur du reste de la feuille,
- on réunit les deux couches et on les sèche.

Une ou même deux couches de papier peuvent être réalisées sans problème de façon à être localement très minces, l'une au moins des couches de papier dans une région étant réduite localement pour que l'épaisseur d'ensemble des deux couches soit suffisamment réduite pour obtenir une bonne transparence.

Les feuilles de papier obtenues par les procédés décrits dans les documents précédents sont utilisées soit de façon à voir en transparence des impressions portées sur la face opposée à la face selon laquelle on regarde le papier, cette dernière face comportant elle aussi des impressions qui sont complémentaires aux premières impressions. Les feuilles de papier peuvent aussi être utilisées pour éviter le grattage d'inscriptions portées sur la région d'épaisseur réduite.

On connaît par ailleurs des billets de banque qui sont constitués de feuilles de matière synthétique transparente sur lesquelles on effectue une impression recto-verso, l'impression étant telle qu'elle laisse une zone complètement transparente. Sur cette zone transparente on reporte un hologramme. De tels billets en plastique ont cependant quelques inconvénients. Ils sont peu résistants à la manipulation et à la circulation car l'impression peut être fragile sur le plastique. C'est la raison pour laquelle on préfère des billets en papier, mais on souhaite en même temps réaliser une zone la plus transparente possible. Or, selon le procédé décrit dans le document EP-A-549 384, la zone obtenue est certes d'épaisseur réduite et d'opacité réduite, mais on veut une zone d'opacité encore plus faible. Selon le document FR 93 02373 on obtient une feuille de papier avec une zone d'opacité encore plus faible. Mais cette opacité est encore très éloignée d'une opacité sensiblement nulle. On a donc pensé à réduire encore l'épaisseur des zones d'opacité réduite. Mais, dans ce cas, ou risque de réaliser un papier trop fragile dans cette zone, ce papier pouvant se percer. Par conséquent, un problème qui se pose et de réaliser une zone transparente sans risque de perçage du papier dans cette zone.

Un autre problème qui se pose est de réaliser dans le papier, une zone pratiquement transparente, cette zone pouvant être imprimée et/ou pouvant recevoir un hologramme ou toute autre marque distinctive ou de sécurité.

Cette zone doit donc être suffisamment résistante pour supporter le report d'une marque de sécurité.

On a décrit dans la demande de brevet WO-A-94 00225 déposée par la demanderesse le 1er mars 1994, une feuille de papier de sécurité comportant au moins une zone d'opacité réduite, c'est-à-dire une zone ayant une opacité moyenne uniforme inférieure d'au moins 40 % environ par rapport à l'opacité du reste de la feuille, la zone ayant une superficie d'au moins 0,4 cm² et la zone ayant une opacité réduite du fait de la réduction de son épaisseur par rapport à l'épaisseur du reste de la feuille et du fait qu'elle a subi une transparentisation supplémentaire.

La feuille selon cette demande peut comporter dans une partie de la zone d'opacité réduite un hologramme, un couchage iridescent, une impression à l'aide d'encres classiques ou d'encres contenant des pigments colorés, pigments fluorescents, luminescents, composés photochromes, piezooptiques, piezochromes.

La feuille de papier peut être une feuille monojet, c'est-à-dire une feuille comportant une zone dont l'épaisseur n'est pas nulle, l'épaisseur résiduelle étant transparentisée par voie chimique.

La feuille de papier peut être une feuille bijet, c'est-à-dire qu'elle est constituée d'un premier jet comportant une zone dont l'épaisseur est nulle, et d'un second jet partiellement ou totalement transparentisé. Dans le cas où le second jet est totalement transparentisé, ce jet peut être obtenu selon la technique du papier calque, à savoir à partir d'une suspension de fibres de cellulose très raffinées, pour obtenir la transparence. Dans le cas où le second jet est partiellement transparentisé, il est transparentisé par voie chimique dans une zone qui vient en correspondance avec la zone d'épaisseur nulle du premier jet.

Une telle feuille de papier comporte une zone transparente en lumière transmise, cette zone étant de surface importante. Si on dépose une couche, par exemple iridescente sur la zone transparente, cette couche ne recouvrant que partiellement la zone transparente, on aura un effet visuel supplémentaire. De plus, une telle feuille sera très difficile à reproduire par photocopieur couleur car la zone iridescente ne sera pas reproduite par copie et la zone transparente sera opaque après copie.

Cependant, on désire encore améliorer la transparence des zones. Or, du fait que la transparence est obtenue, d'une part par réduction de l'épaisseur de la feuille et/ou par diminution de la densité des fibres de cellulose, et, d'autre part par transparentisation par voie chimique, on ne parvient pas à une transparence suffisante pour éviter la contrefaçon. En effet, si on ne dépose pas sur la zone transparente obtenue selon ce document, un autre élément de sécurité tel qu'une couche iridescente, ou un hologramme, le contrefacteur pourra tenter, après avoir reproduit le billet par photocopie couleur, de transparentiser la zone rendue opaque par copie.

On a décrit dans le document GB-A-1 604 463 un papier de sécurité qui comprend un élément de sécurité fin, à savoir une bande étroite ou un fil, enrobé dans une feuille de papier. Un tel fil a au maximum 1 à 1,5 mm de large. Le papier est un papier formé d'une couche et il peut comporter des trous sur une face ou sur les deux faces. Du fait que le fil a une largeur faible, les trous ont une superficie faible. Ainsi si on utilise un fil métallique ou plastique, du fait de la faible largeur du fil et de la faible superficie des trous, il sera difficile d'imprimer le fil par des impressions visibles à l'oeil nu.

Or, un but de l'invention est de fournir une feuille de papier de sécurité comportant des zones transparentes, imprimables dont la superficie est supérieure à 0,2 cm². Mais une telle feuille pose des problèmes techniques. En effet, il faut introduire un ruban ou une bande dont la largeur est supérieure à 5 mm et de préférence 20 mm. Or, lors de la fabrication de la feuille de papier, on forme une feuille à partir d'une suspension aqueuse de fibres de cellulose, on essore et on sèche. Entre la partie humide et la partie sèche, la feuille de papier subit un allongement. Cet allongement peut se faire dans le sens machine et/ou dans le sens travers. Il peut être d'environ 3%.

Par conséquent, un problème est d'introduire la bande large, sans qu'elle ne se retourne ou vrille et sans qu'elle ne se casse.

On a décrit dans le document EP-A-0 059 056 l'introduction d'un fil dans une feuille de papier de façon que le fil soit visible sur l'une ou les deux faces de la feuille.

Là encore, il s'agit d'un papier fait d'une seule couche, ou papier monojet, et le fil est de faible largeur.

Le but de la présente invention est donc de fournir une feuille de papier de sécurité comportant au moins une zone transparente ou translucide imprimable, cette zone ayant une opacité sensiblement nulle et ayant une superficie d'au moins 0,2 cm². La feuille est constituée de deux couches de papier, la première couche comportant au moins une zone d'épaisseur nulle et la seconde couche comportant au moins une zone d'épaisseur nulle, chaque zone de la première couche étant exactement en regard de chaque zone de la seconde couche, d'au moins une bande de matière transparente ou translucide imprimable enrobée dans la couche de papier de façon que la bande de matière transparente soit en regard de la ou les zone(s) d'épaisseur nulle, la largeur L de la bande transparente étant supérieure à la largeur 1 la plus grande des zones pour éviter une discontinuité de la feuille.

Avantageusement, la bande en matière transparente est telle que son élongation en sens longitudinal et transversal est compatible avec l'élongation de la feuille de papier, sens marche et sens travers lors de sa fabrication.

Selon un mode de réalisation de l'invention, la bande de matière transparente est une bande de matière synthétique, par exemple du polyester. Selon un autre mode de réalisation, la bande de matière synthétique est enrobée totalement dans la feuille de papier dans les endroits qui ne sont pas en regard des zones d'épaisseur nulle.

La bande de matière transparente a une largeur d'au moins 5 mm et de préférence 20 mm.

Mais on peut aussi réaliser la feuille de papier de façon que la bande soit alternativement enrobée dans la feuille de papier dans les endroits qui ne sont pas en regard des zones d'épaisseur nulle et apparaisse à la surface de celle-ci. Enfin, la bande de matière synthétique peut comporter des impressions métalliques, des impressions magnétiques, des hologrammes et tout autre élément de sécurité.

L'invention concerne en outre un procédé de fabrication de la feuille selon l'invention.

Le procédé est tel qu'on réalise une première couche de papier sur une forme ronde à partir d'une suspension aqueuse de fibres de cellulose, on réalise un seconde couche de papier sur une seconde forme ronde, des zones d'épaisseur nulle étant réalisées respectivement sur la première et la seconde couche, au moyen d'embossements des toiles de formes rondes, lesdites formes rondes étant synchronisées parfaitement pour que les zones d'épaisseur nulle de la première couche viennent parfaitement en regard des zones d'épaisseur nulle de la seconde couche, on introduit entre les couches une bande de matière transparente, on réunit les deux couches et on les sèche.

La description suivante en regard des dessins annexés à titre d'exemples non limitatifs, permettra de comprendre comment l'invention peut être mise en pratique.

La figure 1 est une vue en coupe d'une feuille de papier de sécurité selon l'invention.

La figure 2 est un autre mode de réalisation de la feuille selon l'invention.

La figure 3 est une vue de dessus d'une feuille selon l'invention.

La figure 4 est une vue schématique d'un dispositif pour réaliser la feuille selon l'invention.

La feuille 1 représentée sur la figure 1 est constituée d'une couche 2 de papier qui comporte des zones 3, 3a, 3b, d'épaisseur nulle et une bande 4 de matière transparente ou translucide enrobée partiellement dans la couche 2 de papier.

La bande 4 est en regard des zones d'épaisseur nulle 3, 3a, 3b, comme on peut le voir sur la figure 3. La feuille 1 de papier comporte en outre une seconde couche 5 de papier qui possède des zones 6, 6a, 6b, d'épaisseur nulle.

Les zones 3, 3a, 3b sont respectivement en regard des zones 6, 6a, 6b.

Ainsi, si on regarde la feuille selon la figure 1, en transparence selon la flèche F, on verra une zone complètement transparente, cette zone étant formée par les zones d'épaisseur nulle et par la bande transparente. La bande 4 transparente peut par exemple être une bande de polyester. Cette bande a 20 mm de largeur et les zones ont une largeur maximum de 17 mm. En effet, la bande peut zizaguer de plus ou moins 3 mm par rapport à la zone d'épaisseur nulle. Si la zone est un cercle, son rayon sera donc de 8,50 mm et sa superficie de 2,26 cm² environ. On comprend donc qu'un problème particulièrement difficile à résoudre est de faire coïncider exactement une zone 3 d'une couche 2 et une zone 6 de la couche 5.

Sur la figure 2, on a représenté un autre mode de réalisation de la feuille selon l'invention. La couche 7 de papier comporte des zones 9, 9a, d'épaisseur nulle, la couche 8 de papier comporte des zones 10, 10a, 10b, d'épaisseur nulle, seules les zones 9, 9a étant en regard des zones 10, 10b. Ainsi, une partie des zones d'épaisseur nulle de la première couche 7 est située en regard des zones d'épaisseur nulle de la seconde couche 8 de papier. Par transparence, là où les zones 9, 10 et 9a, 10b sont en regard, l'observateur verra des zones transparentes 11, 12 (voir figure 3), la bande 4 de matière synthétique étant invisible à l'extérieur des zones transparentes 11, 12, car complètement enrobée dans la feuille de papier.

On peut aussi prévoir que la bande de papier peut se trouver à certains endroits à la surface d'au moins une couche, comme représenté en 13 sur les figures 2 et 3. La bande sera alors visible par réflexion.

Si on place des éléments de sécurité sur la bande 4 aux endroits prévus pour se trouver en surface de la feuille on verra alors ces éléments de sécurité à l'oeil nu.

On peut aussi placer des éléments de sécurité en dehors des endroits d'épaisseur nulle ou à des endroits où une zone d'épaisseur nulle du premier jet n'est pas en correspondance avec une zone d'épaisseur nulle du deuxième jet.

Ainsi sur les figures 2 et 3, on a représenté une bande 4, des couches 7 et 8 et des éléments de sécurité 14, 15 tels que la feuille comporte à la fois des zones 11, 12 transparentes, des éléments de sécurité 14, 15 visibles soit sur une face de la feuille de papier, soit sur l'autre face. On peut alterner selon les critères voulus, les zones transparentes, les parties en surface avec ou sans élément de sécurité.

La zone transparente (11, 12) peut comporter elle aussi des éléments de sécurité reportés.

Bien entendu, la largeur L de la bande transparente 4 doit être supérieure à la largeur 1 la plus grande des zones transparentes pour éviter une discontinuité de la feuille 1.

Enfin, les éléments de sécurité peuvent être quelconques, par exemple des impressions à l'aide d'encres classiques ou d'encres contenant des pigments colorés, pigments fluorescents, luminescents, composés photochromes, piezooptiques, piezochromes.

On peut fabriquer la feuille 1 avec un dispositif qui correspond essentiellement aux machines à papier habituelles du commerce, qui comprennent au moins deux parties humides séparées. Le dispositif montré sur la figure 4 est constitué par une combinaison de deux parties humides à forme ronde 16 et 17 d'une machine à papier dite à double forme ronde. Dans la partie humide de la forme 16 on réalise une première couche de papier 2, qui est dirigée vers la partie humide de la forme 17 en étant suspendue au-dessous du feutre preneur. Dans la seconde partie humide de la forme 17 on réalise une seconde couche de papier 5. On introduit entre les couches 2 et 5, une bande de matière transparente. Les deux couches de papier sont réunies au niveau du rouleau 18 et sont ensuite séchées.

Les zones d'épaisseur nulle, c'est-à-dire des trous, sont réalisées par des embossements des toiles des formes rondes (16,17), ces embossements étant suffisamment épais pour empêcher totalement le dépôt des fibres à certains endroits.

Selon l'invention, on utilise de préférence deux formes rondes exactement identiques et on les synchronise par accouplement mécanique de leur arbre en rotation. Ce synchronisme est réalisé par un accouplement mécanique bien connu selon la technique.

On utilise de préférence pour la réalisation des deux couches de papier deux installations à forme ronde. Mais il est également possible de réaliser les deux couches de papier dans des installations à table plate, ou utiliser pour la réalisation des deux couches de papier une combinaison d'une installation à table plate et d'une installation à forme ronde. Il faut alors synchroniser les installations pour que les zones d'épaisseur nulle d'une couche viennent en regard des zones d'épaisseur nulle de l'autre couche.

## Revendications

1. Feuille de papier de sécurité comportant au moins une zone transparente ou translucide d'opacité sensiblement nulle, d'une superficie d'au moins 0,2 cm², caractérisée par le fait que la feuille (1) est constituée de deux couches de papier (2, 5), la première couche (2) comportant au moins une zone (3, 3a, 3b) d'épaisseur nulle et la seconde couche (5) comportant au moins une zone (6, 6a, 6b) d'épaisseur nulle. chaque zone (3, 3a, 3b) de la première couche étant exactement en regard de chaque zone (6, 6a, 6b) de la seconde couche, d'au moins une bande (4) de matière transparente ou translucide imprimable introduite entre les deux couches (2, 5) de papier de façon que la bande (4) de matière transparente soit en regard de la ou les zone(s) (3, 3a, 3b) d'épaisseur nulle, la largeur L de la bande transparente (4) étant supérieure à la largeur 1 la plus grande des zones pour éviter une discontinuité de la feuille (1).

2. Feuille selon l'une quelconque des revendications précédentes, caractérisée par le fait que la bande (4) de matière transparente est une bande d'au moins 5 mm de large, de préférence 20 mm de large.

3. Feuille selon l'une des revendications 1 et 2, caractérisée par le fait que la bande en matière transparente est telle que son élongation est compatible avec l'élongation de la feuille de papier lors de sa formation.

4. Feuille selon l'une quelconque des revendications précédentes, caractérisée par le fait que la bande (4) de matière synthétique est enrobée totalement dans la feuille de papier dans les endroits qui ne sont pas en regard des zones d'épaisseur nulle.

5. Feuille selon l'une quelconque des revendications précédentes, caractérisée par le fait que la bande (4) est alternativement enrobée dans la feuille (1) de papier dans les endroits qui ne sont pas en regard des zones d'épaisseur nulle et apparaît (13) à la surface de celle-ci.

6. Feuille selon l'une quelconque des revendications précédentes, caractérisée par le fait que la bande de matière transparente peut comporter des impressions métalliques, des impressions magnétiques, des hologrammes, des pigments iridescents et tout autre élément de sécurité.

7. Procédé de fabrication d'une feuille selon l'une quelconque des revendications précédentes. caractérisé par le fait qu'on réalise une première couche (1) de papier sur une forme ronde (16) à partir d'une suspension aqueuse de fibres de cellulose, on réalise un seconde couche (2) de papier sur une seconde forme ronde (17), des zones d'épaisseur nulle étant réalisées respectivement sur la première et la seconde couche (1, 2), au moyen d'embossements des toiles de formes rondes, lesdites formes rondes (16, 17) étant synchronisées parfaitement pour que les zones d'épaisseur nulle de la première couche viennent parfaitement en regard des zones d'épaisseur nulle de la seconde couche, on introduit entre les couches (2, 5) une bande (4) de matière transparente, on réunit les deux couches (1, 2) et on les sèche.

## Claims

1. Sheet of security paper comprising at least one transparent or translucent region of approximately zero opacity, having an area of at least 0.2 cm², characterized in that the sheet (1) consists of two plies of paper (2, 5), the first ply (2) having at least one region (3, 3a, 3b) of zero thickness and the second ply (5) having at least one region (6, 6a, 6b) of zero thickness, each region (3, 3a, 3b) of the first ply being exactly opposite each region (6, 6a, 6b) of the second ply, of at least one strip (4) of printable, transparent or translucent material introduced between the two plies (2, 5) of paper so that the strip (4) of transparent material is opposite the region(s) (3, 3a, 3b) of zero thickness, the width L of the transparent strip (4) being greater than the largest width 1 of the regions in order to avoid any discontinuity in the sheet (1).

2. Sheet according to the preceding claim, characterized in that the strip (4) of transparent material is a strip of at least 5 mm in width, preferably 20 mm in width.

3. Sheet according to one of Claims 1 and 2, characterized in that the strip of transparent material is such that its elongation is compatible with the elongation of the sheet of paper during its formation.

4. Sheet according to any one of the preceding claims, characterized in that the strip (4) of synthetic material is completely encapsulated in the sheet of paper at the places that are not opposite the regions of zero thickness.

5. Sheet according to any one of the preceding claims, characterized in that the strip (4) is alternatively encapsulated in the sheet (1) of paper at the places that are not opposite the regions of zero thickness and is visible (13) on the surface of the latter.

6. Sheet according to any one of the preceding claims, characterized in that the strip of transparent material may include metal printing, magnetic printing, holograms, iridescent pigments or any other security element.

7. Process for manufacturing a sheet according to any one of the preceding claims, characterized in that a first ply (1) of paper is produced on a cylinder mould (16) from an aqueous suspension of cellulose fibres, a second ply (2) of paper is produced on a second cylinder mould (17), regions of zero thickness being produced respectively on the first and second layer (1, 2), by means of embossments of the cylinder-mould wires, the said cylinder moulds (16, 17) being perfectly synchronized so that the regions of zero thickness of the first ply will be precisely opposite the regions of zero thickness of the second ply, a strip (4) of transparent material is inserted between the plies (2, 5) and the two plies (1, 2) are joined together and dried.

## Patentansprüche

1. Sicherheitspapierbogen, der mindestens eine transparente oder lichtdurchlässige Zone mit einer Opazität von im wesentlichen Null und einer Oberfläche von mindestens 0,2 cm² aufweist, dadurch gekennzeichnet, daß der Bogen (1) aus zwei Papierlagen (2, 5), wobei die erste Lage (2) mindestens eine Zone (3, 3a, 3b) mit einer Dicke von Null und die zweite Lage (5) mindestens eine Zone (6, 6a, 6b) mit einer Dicke von Null aufweist, wobei sich jede Zone (3, 3a, 3b) der ersten Lage genau gegenüber jeder Zone (6, 6a, 6b) der zweiten Lage befindet, und mindestens einem Streifen (4) aus transparentem oder lichtdurchlässigem, bedruckbarem Material, der zwischen den beiden Papierlagen (2, 5) so eingeführt ist, daß sich der Streifen (4) aus transparentem Material gegenüber der oder den Zone(n) (3, 3a, 3b) mit einer Dicke von Null befindet, wobei die Breite L des transparenten Streifens (4) größer ist als die größte Breite 1 der Zonen, um eine Unterbrechung des Bogens (1) zu verhindern, besteht.

2. Bogen nach Anspruch 1, dadurch gekennzeichnet, daß es sich bei dem Streifen (4) aus transparentem Material um einen Streifen mit einer Breite von mindestens 5 mm, vorzugsweise 20 mm, handelt.

3. Bogen nach Anspruch 1 oder 2, dadurch gekennzeichnet, daß der Streifen aus transparentem Material derart ist, daß seine Erstreckung mit der Erstreckung des Papierbogens bei seiner Herstellung kompatibel ist.

4. Bogen nach einem der vorhergehenden Ansprüche, dadurch gekennzeichnet, daß der Streifen (4) aus Kunststoff an den Stellen vollständig von dem Papierbogen umhüllt ist, die sich nicht gegenüber den Zonen mit der Dicke von Null befinden.

5. Bogen nach einem der vorhergehenden Ansprüche, dadurch gekennzeichnet, daß der Streifen (4) als Alternative an den Stellen von dem Papierbogen (1) umhüllt ist, die sich nicht gegenüber den Zonen mit der Dicke von Null befinden, und an seiner Oberfläche zu sehen ist (13).

6. Bogen nach einem der vorhergehenden Ansprüche, dadurch gekennzeichnet, daß der Streifen aus transparentem Material Metalldrucke, Magnetdrucke, Hologramme, irisierende Pigmente und jedes beliebige andere Sicherheitselement aufweisen kann.

7. Verfahren zur Herstellung eines Bogens gemäß einem der vorhergehenden Ansprüche, dadurch gekennzeichnet, daß aus einer wäßrigen Zellulosefasersuspension auf einer runden Form (16) eine erste Papierlage (1) und auf einer zweiten runden Form (17) eine zweite Papierlage (2) hergestellt werden, wobei auf der ersten bzw. der zweiten Lage (1, 2) mittels Buckeln von Siebgeweben runder Formen zonen mit einer Dicke von Null hergestellt werden, wobei die runden Formen (16, 17) vollständig synchronisiert sind, damit die eine Dicke von Null aufweisenden Zonen der ersten Lage genau gegenüber den eine Dicke von Null aufweisenden Zonen der zweiten Lage entstehen, zwischen den Lagen (2, 5) ein Streifen (4) aus transparentem Material eingeführt wird und die beiden Lagen (1, 2) zusammengefügt und getrocknet werden.
